# EUROPÄISCHE PATENTSCHRIFT

(11) **EP 3 364 113 B1**
(45) Veröffentlichungstag und Bekanntmachung des Hinweises auf die Patenterteilung: **04.08.2021**
(21) Anmeldenummer: 18151881.2
(22) Anmeldetag: 16.01.2018
(51) Int. Cl.: F24C 15/32

(54) **GARGERÄT MIT EINER AUSBLASÖFFNUNG**
COOKING DEVICE WITH A BLOW OPENING
APPAREIL DE CUISSON DOTÉ D'UNE ORIFICE DE SOUFFLAGE

(30) Priorität: 21.02.2017 DE 102017202733
(43) Veröffentlichungstag der Anmeldung: 22.08.2018
(73) Patentinhaber: BSH Hausgeräte GmbH, 81739 München (DE)
(72) Erfinder: Tena Sanchez, Jesus Vicente, 83339 Chieming (DE); Leitmeyr, Claudia, 83339 Chieming (DE); Bäcker, Anna, 83301 Traunreut (DE)

(56) Entgegenhaltungen:
- EP-A2- 1 467 154
- WO-A1-2016/016780
- US-A1- 2008 017 348
- US-A1- 2016 258 633

## Beschreibung

Die vorliegende Erfindung betrifft ein Gargerät mit einem verschließbaren Garraum, in dem zwischen einer Garraumwand und einer Prallwand eine Gebläsekammer gebildet ist, in der ein Gebläserad angeordnet ist und Luft durch mindestens eine Ansaugöffnung der Prallwand in die Gebläsekammer saugt und durch zumindest eine Ausblasöffnung der Prallwand aus der Gebläsekammer ausbläst.

Derartige Gargeräte sind beispielsweise aus der DE 2557867 A1 bekannt, wobei die Ausblasöffnung in den beiden Seitenbereichen der Prallwand jeweils durch zwei langgestreckte vertikale Ausblasschlitze gebildet ist. Um eine Vergleichmäßigung der Luftströmung und der Wärmeverteilung im Garraum zu erzielen, ist das Gebläse von Luftleitblechen umgeben, die die im Wesentlichen radial vom Gebläse wegströmende Luft horizontal auf die Ausblasschlitze zuleiten. Diese langgestreckten Ausblasschlitze erzeugen durch ihre in Längsrichtung gleichbleibende Geometrie eine gleichbleibende Luftströmung.

Moderne Gargeräte, mit hohen Anforderungen an die Wärmeverteilung, erfordern eine individuelle, auf die Gegebenheiten des Garraums angepasste Luftströmung.

Die US 2016/258633 A1 beschreibt eine Kochvorrichtung mit einem Garraum, an dessen Rückwand eine Trennwand angeordnet ist. In einer Frontplatte der Trennwand ist ein Lufteinlass ausgebildet, und in einem sich von der Frontplatte zu der Rückwand erstreckenden Fortsatzteil der Trennwand sind Luftauslässe ausgebildet.

Zudem ergibt sich aus der EP 1 467 154 A2 ein Gargerät mit einem Gehäuse zur Definition eines Kochraums darin, das an einer Vorderseite geöffnet ist, mit einer Gebläsekammer, die durch Vertiefen einer Rückwand des Kochraums in einem vorbestimmten Bereich auf eine vorbestimmte Tiefe definiert wird. Eine Kammerabdeckung ist an der Rückwand des Kochraums zur Abdeckung einer offenen Vorderseite der Gebläsekammer angebracht und weist mehrere Luftansaugöffnungen und mehrere Luftverteilöffnungen auf.

Weitere Ausgestaltungen für Prallwände ergeben sich zudem aus der WO 2016/016780 A1 und der US 2008/017348 A1.

Aufgabe der vorliegenden Erfindung ist es, ein Gargerät bereitzustellen, das mit einfachen Mitteln eine gezielte Luftströmung ermöglicht, um eine gleichmäßige Wärmeverteilung im Garraum zu erreichen.

Die Erfindung geht aus von einem Gargerät, insbesondere Backofen, mit einem verschließbaren Garraum, in dem zwischen einer Garraumwand und einer Prallwand eine Gebläsekammer gebildet ist, in der ein Gebläserad angeordnet ist und Luft durch mindestens eine Ansaugöffnung der Prallwand in die Gebläsekammer saugt und durch zumindest eine Ausblasöffnung der Prallwand aus der Gebläsekammer ausbläst. Unter einem Garraum soll insbesondere der durch drei Seitenwände sowie Boden und Decke begrenzte Raum verstanden werden, der frontseitig mit einer Tür verschließbar ist. Dabei teilt sich der Garraum in zwei Bereiche auf. Der dem Nutzer zugewandte Bereich, in dem Gargutträger, wie z.B. Backbleche oder Roste, einschiebbar sind, dient als Behandlungsraum für das Gargut. Vorzugsweise im hinteren Bereich des Garraums befindet sich die, durch eine Prallwand abgegrenzte Gebläsekammer, welche dazu eingerichtet ist, durch eine zentrale Ansaugöffnung in der Prallwand Luft aus dem Behandlungsraum mittels eines Gebläserads anzusaugen und durch zumindest eine Ausblasöffnung in der Prallwand erneut in den Behandlungsraum einzublasen.Zudem weist die Prallwand einen im Wesentlichen rechtwinklig angeordneten Luftleitabschnitt auf, der einen rahmenartigen Rand der Prallwand bildet. Unter einem Luftleitabschnitt soll insbesondere ein die Prallwand ergänzender Abschnitt verstanden werden, der die Prallwand vorzugsweise rahmenförmig umgibt. Dieser Luftleitabschnitt formt aus dem im Wesentlichen flachen Gebilde der Prallwand ein wannenförmiges Gebilde, wobei die Öffnung dieser Gebläsekammer dem Gebläserad zugewandt ist.

Erfindungsgemäß ist auf dem Luftleitabschnitt die zumindest eine Ausblasöffnung angeordnet. Vorteilhaft an dieser Ausgestaltung ist, dass die auf den Luftleitabschnitten angeordneten Ausblasöffnungen den Luftstrom zunächst im Wesentlichen parallel zur Rückwand des Garraums aus der Gebläsekammer blasen, und die Seitenwände als einen den Luftstrom reflektierende Diffusor nutzen, um eine größtmögliche Verteilung der Wärme durch Verwirbelung zu erzeugen.

Darüber hinaus weist die Ausblasöffnung eine Länge (L) und eine Tiefe (T) auf, wobei die Tiefe (T) über den Verlauf der Länge (L) ein variierendes Maß aufweist. Unter einer Ausblasöffnung soll insbesondere ein Durchlass in der Gebläsekammer verstanden werden, welche geeignet ist, zumindest eine Teilmenge des angesaugten Luftstroms in den Behandlungsraum zu leiten. Eine derartige Ausblasöffnung kann durch eine Aussparung oder Ausstanzung aus dem Blech der Prallwand gebildet sein, wobei diese Ausblasöffnung vorzugsweise im Randbereich der Prallwand angeordnet ist und wahlweise zum Rand einen oder keinen verbleibenden Steg aufweist. Unter der Länge (L) soll insbesondere die Erstreckung der Ausblasöffnung verstanden werden. Unter der Tiefe (T) soll in einer Draufsicht auf den Luftleitabschnitt der Prallwand die Breite der Ausblasöffnungrechtwinklig gesehen zur Länge (L) verstanden werden. Unter dem variierenden Maß der Tiefe (T) soll verstanden werden, dass die Geometrie der Ausblasöffnung über den Verlauf der Länge (L) sich derart verändert, dass sich der Querschnitt der Ausblasöffnung über den Verlauf der Länge (L) verändert. Bedarf eine Stelle im Garraum mehr Luftvolumen, so wird an der zugehörigen Stelle an der Ausblasöffnung mehr Luftdurchsatz mittels höherem Querschnitt, durch ein größeres Maß der Tiefe (T) erzielt. Ist eine Verringerung des Luftdurchsatzes an einer Stelle im Garraum gewünscht, wird an der zugehörigen Stelle der Ausblasöffnung der Luftdurchsatz mittels geringerem Querschnitt, durch ein kleineres Maß der Tiefe (T) erzielt. Befindet sich beispielsweise an der Seitenwand ein Gegenstand, z.B. eine den Garraum beleuchtende Garraumlampe, welche in die Luftströmung ragt und somit einen Widerstand für die Luftströmung bildet, so wird der Querschnitt der Ausblasöffnung derart angepasst, z.B. durch ein größeres Maß der Tiefe (T), dass der Widerstand ausgeglichen wird. Eine erfindungsgemäße Ausblasöffnung kann somit regelmäßige (gerade) Kanten oder unregelmäßige (z.B. stufen- oder wellenförmige) Kanten aufweisen. Durch diese individuelle Anpassung des Querschnitts der Ausblasöffnung lässt sich die Luftströmung individuelle auf die Gegebenheiten des Garraums anpassen, wodurch eine ideale Wärmeverteilung erzielt wird. Zudem kann auf zusätzliche Luftleitbleche verzichtet werden.

Vorzugsweise ist die zumindest eine Ausblasöffnung zu jeder, in Erstreckungsrichtung der Prallwand gesehen, senkrechten- oder parallelen Linie, insbesondere Symmetrielinie asymmetrisch. Unter einer asymmetrischen Ausblasöffnung sollen insbesondere Querschnitte verstanden werden, welche eine eckige, stufenförmige oder wellenförmige Kontur aufweisen. Eine asymmetrische Geometrie der Ausblasöffnung kann durch ihren in Längsrichtung ungleichmäßigen Querschnitt eine besonders gute Luftströmung erzeugen.

Vorzugsweise weist die zumindest eine Ausblasöffnung eine dreieckige Geometrie auf. Unter einer dreieckigen Geometrie soll insbesondere eine geometrische Figur verstanden werden, welche drei Ecken aufweist. Die Scheitel der Dreiecke können als Eckpunkte ausgeführt sein oder als geometrische bzw. theoretische Eckpunkte dienen, wobei die körperliche Ausbildung der Ausblasöffnung am Scheitelpunkt nicht eckig ist. In diesem Fall bezieht sich die dreieckige Geometrie auf die wesentliche Kontur des Polygonzugs. Durch eine dreieckige Geometrie ist eine gleichmäßige Anpassung der Luftströmung über den Querschnitt möglich, da der Querschnitt stetig bzw. linear zu- oder abnimmt. Dabei ist das Luftvolumen an Stellen mit einem kleinen Maß der Tiefe (T) geringer und an Stellen mit einem großen Maß der Tiefe (T) höher.

Vorzugsweise weist die Ausblasöffnung im Wesentlichen die Geometrie eines rechtwinkligen Dreiecks auf. Unter einem rechtwinkligen Dreieck soll insbesondere ein Dreieck verstanden werden, das einen 90°-Winkel, also einen rechten Winkel aufweist. Die dem rechten Winkel gegenüberliegende Seite ist die längste Seite des Dreiecks und wird Hypotenuse genannt. Eine Ausbildung sieht vor, dass die Hypotenuse den Rand der Prallwand bzw. des Luftleitabschnitts bildet oder im Wesentlichen parallel zu diesem angeordnet ist, so dass ein Rand verbleibt. Alternativ ist die Hypotenuse der Ansaugöffnung der Prallwand zugewandt.

Gemäß einer Variante weist die Ausblasöffnung im Wesentlichen die Geometrie eines gleichschenkligen oder gleichseitigen Dreiecks auf. Unter einem gleichschenkligen Dreieck soll insbesondere ein Dreieck verstanden werden, bei dem mindestens zwei Seiten gleich lang sind. Diese Seiten werden als Schenkel bezeichnet, die dritte Seite heißt Basis des gleichschenkligen Dreiecks. Eine Ausbildung sieht vor, dass die Basis den Rand der Prallwand bzw. des Luftleitabschnitts bildet oder im Wesentlichen parallel zu diesem angeordnet ist, so dass ein Rand verbleibt. Alternativ ist die Basis der Ansaugöffnung der Prallwand zugewandt. Unter einem gleichseitigen Dreieck soll insbesondere ein Dreieck verstanden werden, bei dem alle drei Seiten gleich lang sind.

Gemäß einer weiteren Variante weist die Ausblasöffnung eine zusammengesetzte geometrische Form, umfassend eine rechteckige Basisfläche und eine Anschlussfläche auf, wobei das Maß der Tiefe (T) über den Verlauf der Länge (L) ein variierendes Maß aufweist. Unter einer rechteckigen Basisfläche soll insbesondere ein rechteckiger Querschnitt verstanden werden, der für einen höheren Luftdurchsatz der Ausblasöffnung sorgt. Im Bereich einer Ecke oder Spitze, z.B. bei einem Dreieck, an dem der Luftdurchsatz aufgrund des geringen Maßes der Tiefe (T) gegen Null strebt, ist die Basisfläche von besonderem Vorteil, da mit dieser ein Mindestluftdurchsatz sichergestellt ist.

Vorzugsweise weist die Geometrie der Ausblasöffnung eine 3 oder 4+n eckige Grundfläche auf. Unter einer Ausblasöffnung mit einer 3-eckigen Grundfläche sollen insbesondere alle voran beschriebenen dreieckigen Geometrien verstanden werden. Unter einer Ausblasöffnung mit einer 4+n eckigen Grundfläche sollen alle Geometrie verstanden werden, welche mehr als vier, z.B. 5, 6, 7 ..., Ecken aufweisen. Somit lassen sich vorteilhafter Weise alle Ausblasöffnungen mit vieleckigen, polygonalen Querschnitten mit 3 oder 4+n eckigen Querschnitten abbilden.

Vorzugsweise weisen die Ecken der Ausblasöffnung einen Radius oder eine Phase auf. Unter einem Radius soll insbesondere ein Teil einer Kreisumfangsfläche verstanden werden, welcher einem Winkel die Spitze nimmt. Dies ist besonders von Vorteil, um scharfkantige Ecken und somit Verletzungen zu vermeiden oder eine ausreichend gute Emaillierung sicher zu stellen und eine homogenere Strömung an den Ecken zu gewährleisten. Alternativ kann die Ecke der Ausblasöffnung auch über eine Abschrägung in Form einer Fase entschärft werden. Es wird darauf hingewiesen, dass der Radius oder die Fase an der oder den Ecken keinen Einfluss auf die geometrische Form der erfindungsgemäßen Ausblasöffnung haben.

Vorzugsweise beträgt die Länge (L) zwischen 1 cm und 50 cm, vorzugsweise zwischen 2 cm und 30 cm, insbesondere 2,5 cm, 21,5 cm oder 24 cm.

Bitte vorzugsweise beträgt die maximale Tiefe (T) zwischen 0,1 cm und 5 cm, vorzugsweise zwischen 0,2 cm und 3 cm, insbesondere 1 cm.

Vorzugsweise weist die Prallwand zwischen 1 und 8, vorzugsweise 2 bis 6 und insbesondere 4 Ausblasöffnungen auf.

Vorzugsweise sind gegenüberliegende Ausblasöffnungen spiegelsymmetrisch angeordnet oder verdreht, insbesondere Punktsymetrisch zueinander angeordnet. Durch diese symmetrisch angeordneten Ausblasöffnungen entsteht eine besonders gute Verteilung der Warmluft über alle Einschubebenen des Gargeräts, was eine besonders gute Bräunungsverteilung erzielt.

Vorzugsweise ist das Luftleitelement einstückig aus der Prallwand gebildet, wodurch eine besonders einfache Herstellung der Prallwand mit Luftleitabschnitten, insbesondere durch ein Tiefziehverfahren möglich ist. Gemäß einer Alternative sind die Luftleitelemente mit Ausblasöffnungen aus einem eigenständigen Bauteil und bilden zusammen mit der Prallwand eine gemeinsame Gebläsekammer.

Weitere Merkmale der Erfindung ergeben sich aus den Figuren und der Figurenbeschreibung. Dabei zeigt:
Fig. 1 eine schematische perspektivische Darstellung eines Garraums eines erfindungsgemäßen Gargeräts;
Fig. 2 eine Draufsicht auf eine die Gebläsekammer bildende Prallwand;
Fig. 3 vier perspektivische Ansichten auf eine die Gebläsekammer bildende Prallwand; und
Fig. 4 - 8 Draufsichten auf mögliche Ausgestaltungen der Geometrien der Ausblasöffnungen.

Gleiche oder funktionsgleiche Elemente werden in den Figuren mit den gleichen Bezugszeichen versehen.

In Fig. 1 ist in einer perspektivischen Darstellung ein Garraum 1 eines erfindungsgemäßen Gargeräts zum Zubereiten von Lebensmitteln gezeigt, welches im Ausführungsbeispiel ein Backofen ist. Der Garraum 1 ist durch die Seitenwände 2, 3 des Backrohrs begrenzt. Frontseitig weist der Garraum 1 eine Beschickungsöffnung auf, die durch eine nicht dargestellte Tür verschließbar ist. An den Seitenwänden 2, 3 befinden sich Seitengitter 4, die das Zubehör 5, wie z. B. Roste, Backbleche oder ähnliches Zubehör auf unterschiedlichen Einschubhöhen aufnehmen. Der Garraum 1 weist eine Decke 6 auf, an der ein Oberhitze Heizkörper 7 angeordnet ist. Zudem weist der Garraum 1 einen Boden 8 auf, unter dem ein Unterhitze Heizkörper 9 angeordnet ist. An der Rückwand 10 des Garraums 1 ist eine Gebläsekammer 11 angeordnet, in der ein Gebläserad 12 die durch die Ober- bzw. Unterhitze Heizkörper 7, 9 aufgewärmte Luft durch mindestens eine, in Fig. 1 ausgesparte, Ansaugöffnung 13 der Prallwand 14 in die Gebläsekammer 11 saugt und durch zumindest eine Ausblasöffnung 15 der Prallwand 14 aus der Gebläsekammer 11 ausbläst.

Fig. 2 zeigt die Draufsicht auf eine Prallwand 14 des erfindungsgemäßen Gargeräts 1 in Einbaulage. Die Prallwand 14 weist einen die Prallwand 14 rahmenförmig umgebenden Luftleitabschnitt 16 auf, der rechtwinklig von der Ebene der Prallwand 14 absteht. Somit bildet die Prallwand 14 zusammen mit dem Luftleitabschnitt 16 ein wannenförmiges Gebilde, an dessen Rändern die Ausblasöffnungen 15 angeordnet sind. Im Ausführungsbeispiel nach Figur 2 sieht man die Ausblasöffnungen 15 am oberen, waagerecht verlaufenden Luftleitabschnitt 16. Die Ausblasöffnung 15 weist eine 3-eckige Geometrie auf. Diese Geometrie definiert den Querschnitt und somit den Luftdurchlass der Ausblasöffnung 15. Die Ausblasöffnung 15 weist eine Länge (L) und eine Tiefe (T) auf. Über die Länge (L) variiert das Maß der Tiefe (T) in der Art, dass im Ausführungsbeispiel bei einer 3-eckigen Geometrie der Ausblasöffnung 15 das Maß T1 größer ist als das Maß T2. Bei dem gezeigten Dreieck handelt es sich um ein rechtwinkliges Dreieck, dessen Ankathete am freien Ende bis Luftleitabschnitts 16 angeordnet ist und Länge (L) definiert. Die Gegenkathete stellt das maximale Maß der Tiefe (T) dar. Durch Radien R an den Spitzen des Dreiecks werden scharfkantige Ecken vermieden.

Fig. 3 zeigt die gleiche Prallwand 14 in jeweils vier unterschiedlichen perspektivischen Ansichten, um die Form und die Anordnung der Ausblasöffnungen 15 zu verdeutlichen. Im Ausführungsbeispiel befinden sich an der Prallwand 14 in Summe vier Ausblasöffnungen 15, wobei jeweils eine an den beiden senkrechten Flanken des Luftleitabschnitts 16 sowie je eine an den oberen und unteren, waagerecht verlaufenden Bereichen des Luftleitabschnitts 16 angeordnet ist. Die genaue Anordnung der Ausblasöffnungen 14 richtet sich nach den Gegebenheiten des Garraums 1, wobei das Ziel ist, innerhalb des Garraums 1 eine bestmögliche, gleichmäßige Wärmeverteilung für ein optimales Garergebnis zu erzielen. Befindet sich beispielsweise an der Seitenwand 2, 3 ein Gegenstand, z.B. eine den Garraum 1 beleuchtende Garraumlampe, welche einen Widerstand für die Luftströmung darstellt, so wird der Querschnitt der Ausblasöffnung 15 derart angepasst, z.B. durch ein größeres Maß der Tiefe (T), dass der Widerstand ausgeglichen wird. Die Ausblasöffnungen 15 am Luftleitabschnitt 16 sind spiegelsymmetrisch zu den waagrecht und senkrecht verlaufenden Mittelpunktsachsen der Ansaugöffnung 13 angeordnet.

Fig. 4 zeigt in einem Ausführungsbeispiel die Draufsicht auf eine Ausblasöffnung 15, welche die Geometrie eines rechtwinkligen Dreiecks aufweist. Die Länge (L) und die Tiefe (T) definieren die Abmaße des Dreiecks.

Fig. 5 zeigt in einem Ausführungsbeispiel die Draufsicht auf eine Ausblasöffnung 15, welche die Geometrie einer stufenförmigen Aussparung aufweist. Die Länge (L) und die Tiefe (T) definieren die Abmaße der Aussparung.

Fig. 6 zeigt in einem Ausführungsbeispiel die Draufsicht auf eine Ausblasöffnung 15, welche eine zusammengesetzte geometrische Form aufweist. Diese wird gebildet durch eine rechteckige Basisfläche 17 und eine 3-eckige Anschlussfläche. Die Länge (L) und die Tiefe (T) definieren die Abmaße der Aussparung.

Fig. 7 zeigt in einem Ausführungsbeispiel die Draufsicht auf eine Ausblasöffnung 15, welche die Geometrie einer Freiform aufweist, bei der die Kante nicht linear ist. Demnach sind die Kanten der Ausblasöffnung 15 nicht auf gerade Kanten beschränkt. Die Länge (L) und die Tiefe (T) definieren die Abmaße der Aussparung.

Fig. 8 zeigt in einem Ausführungsbeispiel die Draufsicht auf eine Ausblasöffnung 15, mit einer weiteren Geometrie einer Freiform mit einer nicht linearen Kante. Die Länge (L) und die Tiefe (T) definieren die Abmaße der Aussparung.

### BEZUGSZEICHENLISTE

- 1: Garraum
- 2: erste Seitenwand
- 3: zweite Seitenwand
- 4: Seitengitter
- 5: Zubehör
- 6: Decke
- 7: Unterhitze Heizkörper
- 8: Boden
- 9: Oberhitze Heizkörper
- 10: Rückwand
- 11: Gebläsekammer
- 12: Gebläserad
- 13: Ansaugöffnung
- 14: Prallwand
- 15: Ausblasöffnung
- 16: Luftleitabschnitt
- 17: Basisfläche
- R: Radius
- L: Länge der Ausblasöffnung
- T: Tiefe der Ausblasöffnung

## Patentansprüche

1. Gargerät, insbesondere Backofen, mit einem verschließbaren Garraum (1), in dem zwischen einer Garraumwand (2, 3) und einer Prallwand (14) eine Gebläsekammer (11) gebildet ist, in der ein Gebläserad (12) angeordnet ist und Luft durch mindestens eine Ansaugöffnung (13) der Prallwand (14) in die Gebläsekammer (11) saugt und durch zumindest eine Ausblasöffnung (15) der Prallwand (14) aus der Gebläsekammer (11) ausbläst, wobei die Prallwand (14) einen im Wesentlichen rechtwinklig angeordneten Luftleitabschnitt (16) aufweist, der einen rahmenartigen Rand der Prallwand bildet, wobei auf dem Luftleitabschnitt (16) die zumindest eine Ausblasöffnung (15) angeordnet ist und die zumindest eine Ausblasöffnung (15) eine Länge (L) und eine Tiefe (T) aufweist **dadurch gekennzeichnet, dass** die Tiefe (T) über den Verlauf der Länge (L) ein variierendes Maß aufweist, wobei in einer Draufsicht auf den Luftleitabschnitt (16) der Prallwand (14) die Tiefe (T) als eine Breite der Ausblasöffnung (15) rechtwinklig zur Länge (L) zu verstehen ist, und wobei das variierende Maß der Tiefe (T) so zu verstehen ist, dass eine Geometrie der Ausblasöffnung (15) sich über den Verlauf der Länge (L) derart verändert, dass sich ein Querschnitt der Ausblasöffnung (15) über den Verlauf der Länge (L) verändert.

2. Gargerät nach Anspruch 1, **dadurch gekennzeichnet, dass** die zumindest eine Ausblasöffnung (15) asymmetrisch zu jeder, in Erstreckungsrichtung der Prallwand gesehen, senkrechten- oder parallelen Linie ist.

3. Gargerät nach Anspruch 1 oder 2, **dadurch gekennzeichnet, dass** zumindest eine Ausblasöffnung (15) eine dreieckige Geometrie aufweist.

4. Gargerät nach einem der vorangegangenen Ansprüche, **dadurch gekennzeichnet, dass** die Ausblasöffnung (15) im Wesentlichen die Geometrie eines rechtwinkligen Dreiecks aufweist.

5. Gargerät nach Anspruch 1 oder 3, **dadurch gekennzeichnet, dass** die Ausblasöffnung (15) im Wesentlichen die Geometrie eines gleichschenkligen oder gleichseitigen Dreiecks aufweist.

6. Gargerät nach einem der vorangegangenen Ansprüche, **dadurch gekennzeichnet, dass** die Ausblasöffnung (15) eine zusammengesetzte geometrische Form aufweist, umfassend eine rechteckige Basisfläche (17) und eine Anschlussfläche, die eine Tiefe (T) mit über den Verlauf der Länge (L) variierendem Maß aufweist.

7. Gargerät nach einem der vorangegangenen Ansprüche, **dadurch gekennzeichnet, dass** die Geometrie der Ausblasöffnung (15) eine 3 oder 4+n eckige Grundfläche aufweist.

8. Gargerät nach einem der vorangegangenen Ansprüche, **dadurch gekennzeichnet, dass** zumindest eine Ecke der Ausblasöffnung (15) einen Radius (R) oder eine Fase aufweist.

9. Gargerät nach einem der vorangegangenen Ansprüche, **dadurch gekennzeichnet, dass** die Länge (L) zwischen 1cm und 50 cm, vorzugsweise zwischen 2 cm und 30 cm, insbesondere 2,5 cm, 21,5 cm oder 24 cm beträgt.

10. Gargerät nach einem der vorangegangenen Ansprüche, **dadurch gekennzeichnet, dass** die maximale Tiefe (T) zwischen 0,1cm und 5 cm, vorzugsweise zwischen 0,2 cm und 3 cm, insbesondere 1 cm beträgt.

11. Gargerät nach einem der vorangegangenen Ansprüche, **dadurch gekennzeichnet, dass** die Prallwand (14) zwischen 1 und 8, vorzugsweise 2 bis 6 und insbesondere 4 Ausblasöffnungen (15) aufweist.

12. Gargerät nach einem der vorangegangenen Ansprüche, **dadurch gekennzeichnet, dass** gegenüberliegende Ausblasöffnungen (15) spiegelsymmetrisch oder verdreht, insbesondere Punktsymmetrisch zueinander angeordnet sind.

13. Gargerät nach einem der vorangegangenen Ansprüche, **dadurch gekennzeichnet, dass** der Luftleitabschnitt (16) einstückig aus der Prallwand (14) gebildet ist oder aus einem separaten Bauteil gebildet ist.

## Claims

1. Cooking appliance, in particular oven, with a cooking compartment (1) that can be closed off, in which a fan chamber (11) is embodied between a cooking compartment wall (2, 3) and a baffle wall (14), in which a fan wheel (12) is arranged which draws air into the fan chamber (11) through at least one suction opening (13) of the baffle wall (14) and expels it from the fan chamber (11) through at least one exhaust opening (15) of the baffle wall (14), wherein the baffle wall (14) has an air conducting section (16) arranged substantially at right angles, which forms a frame-like edge of the baffle wall, wherein the at least one exhaust opening (15) is arranged on the air conducting section (16) and the at least one exhaust opening (15) has a length (L) and a depth (T), **characterised in that** the depth (T) has a varying extent over the course of the length (L), wherein, in a top view of the air conducting section (16) of the baffle wall (14), the depth (T) is to be understood as meaning a width of the exhaust opening (15) at right angles to the length (L), and wherein the varying extent of the depth (T) is to be understood as meaning that a geometry of the exhaust opening (15) varies over the course of the length (L) in such a way that a cross-section of the exhaust opening (15) varies over the course of the length (L).

2. Cooking appliance according to claim 1, **characterised in that** the at least one exhaust opening (15) is asymmetrical in relation to each perpendicular or parallel line, viewed in the extension direction of the baffle wall.

3. Cooking appliance according to claim 1 or 2, **characterised in that** at least one exhaust opening (15) has a triangular geometry.

4. Cooking appliance according to one of the preceding claims, **characterised in that** the exhaust opening (15) substantially has the geometry of a right-angled triangle.

5. Cooking appliance according to claim 1 or 3, **characterised in that** the exhaust opening (15) substantially has the geometry of an isosceles or equilateral triangle.

6. Cooking appliance according to one of the preceding claims, **characterised in that** the exhaust opening (15) has a compound geometric shape, comprising a right-angled base area (17) and a connecting area, which has a depth (T) with an extent that varies over the course of the length (L).

7. Cooking appliance according to one of the preceding claims, **characterised in that** the geometry of the exhaust opening (15) has a base area with 3 or 4+n corners.

8. Cooking appliance according to one of the preceding claims, **characterised in that** at least one corner of the exhaust opening (15) has a radius (R) or a chamfer.

9. Cooking appliance according to one of the preceding claims, **characterised in that** the length (L) amounts to between 1 cm and 50 cm, preferably between 2 cm and 30 cm, in particular 2.5 cm, 21.5 cm or 24 cm.

10. Cooking appliance according to one of the preceding claims, **characterised in that** the maximum depth (T) amounts to between 0.1 cm and 5 cm, preferably between 0.2 cm and 3 cm, in particular 1 cm.

11. Cooking appliance according to one of the preceding claims, **characterised in that** the baffle wall (14) has between 1 and 8, preferably between 2 and 6 and in particular 4 exhaust openings (15).

12. Cooking appliance according to one of the preceding claims, **characterised in that** opposite exhaust openings (15) are arranged with mirror symmetry or skewed, in particular with point symmetry, in relation to one another.

13. Cooking appliance according to one of the preceding claims, **characterised in that** the air conducting section (16) is formed from the baffle wall (14) in one piece or is formed from a separate constituent part.

## Revendications

1. Appareil de cuisson, en particulier four, avec un espace de cuisson (1) obturable, dans lequel une chambre à ventilateur (11) est formée entre une paroi d'espace de cuisson (2, 3) et une paroi d'impact (14), dans lequel une roue de ventilateur (12) est disposée et aspire de l'air à travers au moins un orifice d'aspiration (13) de la paroi d'impact (14) dans la chambre à ventilateur (11) et le souffle à travers au moins un orifice de soufflage (15) de la paroi d'impact (14) en dehors de la chambre à ventilateur (11), dans lequel la paroi d'impact (14) présente une section de guidage d'air (16) disposée essentiellement à angle droit, laquelle forme à la manière d'un cadre un bord de la paroi d'impact, dans lequel l'au moins un orifice de soufflage (15) est disposé sur la section de guidage d'air (16) et l'au moins un orifice de soufflage (15) présente une longueur (L) et une profondeur (T), **caractérisé en ce que** la profondeur (T) présente une mesure variant sur l'étendue de la longueur (L), dans lequel dans une vue du dessus sur la section de guidage d'air (16) de la paroi d'impact (14), la profondeur (T) est à comprendre sous la forme d'une largeur de l'orifice de soufflage (15) à angle droit par rapport à la longueur (L), et dans lequel la mesure variant de la profondeur (T) est à comprendre en ce sens qu'une géométrie de l'orifice de soufflage (15) varie sur l'étendue de la longueur (L) de sorte qu'une section de l'orifice de soufflage (15) varie sur l'étendue de la longueur (L).

2. Appareil de cuisson selon la revendication 1, **caractérisé en ce que** l'au moins un orifice de soufflage (15) est asymétrique à chaque ligne perpendiculaire ou parallèle, dans la direction d'extension de la paroi d'impact.

3. Appareil de cuisson selon la revendication 1 ou 2, **caractérisé en ce qu'**au moins un orifice de soufflage (15) présente une géométrie triangulaire.

4. Appareil de cuisson selon l'une des revendications précédentes, **caractérisé en ce que** l'orifice de soufflage (15) présente essentiellement la géométrie d'un triangle rectangle.

5. Appareil de cuisson selon la revendication 1 ou 3, **caractérisé en ce que** l'orifice de soufflage (15) présente essentiellement la géométrie d'un triangle isocèle ou équilatéral.

6. Appareil de cuisson selon l'une des revendications précédentes, **caractérisé en ce que** l'orifice de soufflage (15) présente une forme géométrique composée, comprenant une surface de base rectangulaire (17) et une surface adjacente qui présente une profondeur (T) dont la mesure varie sur l'étendue de la longueur (L).

7. Appareil de cuisson selon l'une des revendications précédentes, **caractérisé en ce que** la géométrie de l'orifice de soufflage (15) présente une surface de base à 3 ou 4+n angles.

8. Appareil de cuisson selon l'une des revendications précédentes, **caractérisé en ce qu'**au moins un angle de l'orifice de soufflage (15) présente un rayon (R) ou un biseau.

9. Appareil de cuisson selon l'une des revendications précédentes, **caractérisé en ce que** la longueur (L) atteint entre 1 cm et 50 cm, de préférence entre 2 cm et 30 cm, en particulier 2,5 cm, 21,5 cm ou 24 cm.

10. Appareil de cuisson selon l'une des revendications précédentes, **caractérisé en ce que** la profondeur maximale (T) atteint entre 0,1 cm et 5 cm, de préférence entre 2 cm et 3 cm, en particulier 1 cm.

11. Appareil de cuisson selon l'une des revendications précédentes, **caractérisé en ce que** la paroi d'impact présente entre 1 et 8, de préférence 2 à 6 et en particulier 4 orifices de soufflage (15).

12. Appareil de cuisson selon l'une des revendications précédentes, **caractérisé en ce que** les orifices de soufflage (15) opposés sont disposés de façon symétrique ou en décalage, en particulier de façon symétrique par rapport à un point, l'un par rapport à l'autre.

13. Appareil de cuisson selon l'une des revendications précédentes, **caractérisé en ce que** la section de guidage d'air (16) est formée en une seule pièce au départ de la paroi d'impact (14) ou au départ d'un composant distinct.
